# EUROPÄISCHE PATENTSCHRIFT

(11) **EP 2 330 335 B1**
(45) Veröffentlichungstag und Bekanntmachung des Hinweises auf die Patenterteilung: **19.06.2013**
(21) Anmeldenummer: 10191002.4
(22) Anmeldetag: 12.11.2010
(51) Int. Cl.: F17C 13/06, F17C 13/00

(54) **Sicherheitsvorrichtung für Druckluftflaschen**
Safety device for pressurised bottles
Dispositif de sécurité pour bouteilles à air comprimé

(30) Priorität: 07.12.2009 DE 102009047601
(43) Veröffentlichungstag der Anmeldung: 08.06.2011
(73) Patentinhaber: Vetter GmbH, 53909 Zülpich (DE)
(72) Erfinder: Kann, Udo, 53909, Zülpich (DE); Kölsch, Harald, 53881, Euskirchen (DE)
(74) Vertreter: Bauer Vorberg Kayser Patentanwälte

(56) Entgegenhaltungen:
- WO-A2-2008/025907
- GB-A- 403 775
- US-A- 1 948 966
- US-A- 2 291 811
- US-A- 2 727 526
- US-A- 3 185 336
- US-A- 3 372 836
- US-A- 3 696 964

## Beschreibung

Die vorliegende Erfindung betrifft eine Sicherheitsvorrichtung für Handräder an Gasflaschen nach dem Oberbegriff des Patentanspruchs 1. Eine derartige Sicherheltsvorrichtung ist aus der GB 403 775 A bekannt.

Ähnliche Sicherheitsvorrichtungen sind aus US 2 727 526 A, US 3 696 964 A, WO 2008/025907 A2, US 1 948 966 A, US 3 372 836 A, US 2 291 811 A und US 3 185 336 A bekannt.

Sprungpolster, wie beispielsweise aus EP 0 317 904 B1 bekannt, werden als Sprungrettungsgeräte von der Feuerwehr zum Retten von Menschen aus brennenden Gebäuden oder zur Sicherung von absturzgefährdeten Personen verwendet. Ein einzelnes Sprungpolster besteht aus einem aufblasbaren Schlauchgerüst, welches von Planen ummantelt ist und von einer angeschlossenen Druckluftflasche in Sekunden aufgeblasen wird. Während die obere horizontale Plane als Auffangfläche für springende Personen dient, verhindern die seitlichen Planen, weiche mehrere Öffnungen aufweisen, dass die Luft im Inneren des Sprungpolsters zu schnell entweicht. Die öffentlichen Feuerwehren in Deutschland benutzen hauptsächlich Sprungpolster mit den Dimensionen 3,5m mal 3,5m mal 1,7m, welche Sprünge aus bis zu 16m erlauben. Die Sprungpolster werden normalerweise von einer 300 bar Fülldruck, 6 Liter Druckluftflasche gefüllt. Sprungposter werden bei Nichtbedarf zusammengefaltet, dauerhaft mit der Druckluftflasche verbunden, in den Löschfahrzeugen der Feuerwehr gelagert. Daher ist es zwingend notwendig, dass sich das Ventil der Flasche nicht versehentlich öffnet und dadurch das Sprungpolster im Löschfahrzeug entfaltet, was einerseits zu einer Blockade und andererseits zu Beschädigungen des Fahrzeugs, anderer im Fahrzeug gelagerten Geräten und vor allem zu einem erheblichen Risiko für Personen in der Nähe des Sprungpolsters führen kann. Um dies zu vermeiden, bietet es sich an, die Ventile samt Handrad durch Sicherheitsvorrichtungen zu schützen. Jedoch ist es In der Vergangenheit vorgekommen, dass sich trotz vorhandener Sicherheitsvorrichtung Sprungpolster im Inneren des Löschfahrzeuges entfalteten und dadurch erheblichen Schäden anrichteten.

Klassische Sicherheitsvorrichtungen für Gasflaschen sind In der Regel Schutzkappen, die mit ihren Hohlräumen das Ventil, einschließlich des Handrads, umschließen und durch Dreh- oder Steckverschlüsse mit den Flaschen verbunden sind. Diese Schutzkappen sind für den Gebrauch an Sprungpolstern jedoch ungeeignet, da bei Einsatz des Sprungpolsters, zuerst die Schutzkappe entfernt und anschließend der Verbindungsschlauch zwischen Druckluftflasche und Sprungpolster am Ventil montiert werden muss, was einen zu hohen Zeltaufwand im Notfall bedeuten würde. Daher werden für Sprungpolster aktuell Schutzkappen zum Aufstecken verwendet, welche Aussparungen für den Verbindungsschlauch zwischen Druckluftflasche und Sprungpolster aufweisen. Diese aus Plastik geformten Kappen werden lediglich reibschlüssig über das Handrad und Ventil gestülpt. Der Nachteil dieser Schutzkappe besteht darin, dass sie nicht drehfest um die vertikale Flaschenachse, die in der Regel identisch mit oder zu mindestens parallel zur Drehachse des Handrads ist, befestigt ist. Dadurch ist es in der Vergangenhelt vorgekommen, dass sich die Schutzkappe durch Stöße gedreht und elastisch so deformiert hat, dass es zu Berührungen mit dem Handrad kam. Diese Berührungen verursachten in mehreren Fällen ein unbeabsichtigtes Öffnen des Ventils, wodurch das Sprungpolster im Inneren des Löschfahrzeugs aufgeblasen wurde.

Andere aus dem Stand der Technik bekannte Schutzkappen schützen in erster Linie die Ventile gegen mögliche Verformungen und dadurch resultierende Gasaustritte. Solche Schutzkappen sind beispielsweise aus EP 0629812 B1, DE 10057424 B4, DE 10308676 B4, DE 19648440 C1 und DE 10057471 C2 bekannt. Diese Schutzkappen schützen die Ventile, erlauben eine dauerhafte Montage des Verbindungsschlauchs, beabsichtigen aber auch dauerhaft eine leichte Zugänglichkeit des Handrads, was bei der Anwendung für Sprungpolster nicht gewünscht ist, da so eine unbeabsichtigte Betätigung des Handrades nicht ausgeschlossen werden kann.

Hier setzt nun die Erfindung ein, sie hat es sich zur Aufgabe gemacht, die Sicherheitsvorrichtung für Gasflaschen der eingangs genannten Art weiterzubilden, dass sie für mit einem Sprungpolster verbundenen Druckluftflaschen besser geeignet ist, so dass zwar einerseits eine dauerhafte Montage des Verbindungsschlauchs bestehen und eine zügige Verwendung des Sprungpolsters gewährleistet werden kann, andererseits aber ein unbeabsichtigtes Öffnen des Ventils im verpackten Zustand ausgeschlossen werden kann.

Diese Aufgabe wird gelöst durch die Merkmale des Anspruchs 1.

Erfingdungsgemäß hat die Sicherheitsvorrichtung ein Befestigungsteil, welches dazu dient, die Sicherheitsvorrichtung an der Flasche zu befestigen. Die Befestigung ist so ausgelegt, das ein relatives Verdrehen zwischen Flasche und Sicherheitsvorrichtung verhindert wird. Das Oberteil, das mittels einer Schwenkverbindung mit dem Befestigungstell verbunden ist, Ist so dimensioniert, dass es im ersten Zustand, in dem es das Handrad übergreift, verschiedenen Handradvarianten ausreichend Abdeckung bietet und dadurch ein unbeabsichtigtes Öffnen des Ventils durch externe Einflüsse verhindert. Dieser erste Zustand wird über eine Arretiervorrichtung verriegelt, weiche aktiv und zügig von einem Bediener entfernt werden kann, bevor man das Oberteil in einen zweiten Zustand schwenken kann. In diesem zweiten Zustand wird das Handrad nicht von dem Oberteil übergriffen, so dass eine Bedienung des Handrads möglich ist.

Vorzugsweise ist die Schwenkverbindung mittels zweier bezüglich einer Flaschenachse gegenüberliegenden Lagereinrichtungen realisiert, jeweils bestehend aus einem Lagerteil mit einem Kopf und einem Bolzen, einer Lageröffnung im Oberteil und einem Bolzenlager im Befestigungsteil, wobei die Bolzen zueinander entgegengerichtet auf einer gemeinsamen Schwenkachse durch die jeweilige Lageröffnung geschoben und unlösbar mit dem jeweiligen Bolzenlager verbunden sind. Diese unlösbare Verbindung verhindert, dass sich der Bolzen, beispielsweise durch Vibrationen, aus dem Bolzenlager und dadurch das Oberteil vom Befestigungsteil löst, wodurch ein Schutz des Handrads nicht länger gewährleistet wäre. Vorzugsweise berührt das Oberteil das Handrad nicht, was verhindert, dass durch kleine Verformungen und Torsionen des Oberteils das Handrad unbeabsichtigt geöffnet wird.

Vorzugsweise besteht das Befestigungsteil aus mindestens zwei Teilen, die an einem Flaschenhals zusammengesetzt werden und diesen Flaschenhals reibschlüssig umschließen. Diese Anordnung ermöglicht eine einfache Montage und verhindert eine relative Drehbewegung zwischen Druckluftflasche und Sicherheitsvorrichtung. Die Arretiervorrichtung weist eine Steckverbindung auf, bestehend aus einem Durchlass in dem Befestigungstell, einer Bohrung in dem Ober- ... teil, welche in dem ersten Zustand eine gemeinsame Arretierachse mit dem Durchlass aufweist, und einer Fixlereinrichtung, die unverlierbar mit dem Oberteil oder dem Befestigungsteil verbunden ist. Vorzugsweise sind Kanten und/oder die Schmalseiten des Oberteils, des Befestigungsteils und/oder der Arretiervorrlchtung entschärft. Das Oberteil weist an mindestens einer Schmalseite einen beispielsweise aus Gummi hergestellten Kantenschutz auf, wodurch Verletzungen des Bedienungspersonals und Beschädigungen am Sprungpolster verhindert werden können. Gegebenenfalls weist das Befestigungsteil einen dem Durchmesser des Flaschenhalses angepassten Adapter auf, welcher ermöglicht, dass die Sicherheitsvorrichtung an unterschiedlichen Druckluftflaschen mit verschiedenen Flaschenhalsdurchmessern verwendet werden kann. Vorzugsweise ist das Oberteil aus einem Stück und weist eine zweite Bohrung auf mit gleicher Lage zur Lageröffnung, wie die Bohrung zur Lageröffnung. Eine vorteilhafte Konstruktion des Oberteils erreicht man beispielsweise durch einen vorangehenden Blechzuschnitt aus Edelstahl, gefolgt von den vorgesehenen Bohrungen bzw. Stanzungen und einer U-formigen Verformung des ausgeschnittenen Blechs. Ein solches Oberteil verhindert eine mögliche fehlerhafte Montage. Die Fixlereinrichtung weist einen Kugelsperrbolzen auf, welcher ein zügiges Entriegeln der Arretiervorrichtung ermöglicht.

Weitere Vorteile und Merkmale der Erfindung ergeben sich aus den übrigen Ansprüchen sowie der nun folgenden Beschrelbung von einem nicht einschränkend zu verstehenden Ausführungsbelspiel der Erfindung, das im Folgenden unter Bezugnahme auf die Zeichnung näher erläutert wird. Es zeigen:
- Fig. 1:: eine perspektivische Darstellung einer Druckluftflasche mit montierter Sicherheitsvorrichtung, die sich in einem ersten, verriegelten Zustand befindet,
- Fig. 2:: eine perspektivische Darstellung einer Druckluftflasche mit montierter Sicherheitsvorrichtung, die sich in einem zweiten, entriegelten Zustand befindet,
- Fig. 3:: eine perspektivische Darstellung eines Oberteils der Sicherheitsvorrichtung und einer Flxiereinrichtung, und
- Fig. 4:: eine perspektivische Darstellung eines Befestigungsteils der Sicherheitsvorrichtung.

Alle für die Erfindung nicht wesentlichen Bestandteile der Vorrichtung gemäß der vorliegenden Erfindung wurden der Einfachheit halber in den Zeichnungen nicht dargestellt.

Figur 1 zeigt eine Druckluftflasche 20, die ein Ventil 22 mit einem Handrad 24 aufweist, welches durch eine Sicherheitsvorrichtung vor einer unbeabsichtigten Betätigung geschützt ist. Diese Sicherheitsvorrichtung besteht hauptsächlich aus einem Befestigungsteil 26, einem Oberteil 28 und einer Arretiervorrichtung 30. In dem in Figur 1 dargestellten ersten Zustand übergreift das Oberteil 28 das Handrad 24, wodurch ein unbeabsichtigtes Drehen des Handrades verhindert wird. Ferner ist das Befestigungsteil 26 an dem Flaschenhals 21 der Druckluftflasche 20 derart reibschlüssig montiert, dass eine rotatorische Bewegung um eine Flaschenachse 32 ausgeschlossen wird. Eine Arretiervorrichtung 30 verhindert, dass sich das Oberteil 28 aus dem ersten Zustand in einen zweiten Zustand schwenken kann.

Figur 2 zeigt die Druckluftflasche 20 mit Sicherheitsvorrichtung, wobei sich das Oberteil 28 nun in einem zweiten Zustand befindet, der eine Bedienung des Handrades 24 nicht behindert. Ausgehend vom ersten Zustand wird der zweite Zustand über ein Entriegeln der Arretiervorrichtung 30 mit anschließender Schwenkbewegung des Oberteils 28 erreicht. Die dazu notwendige Schwenkverbindung besteht aus zwei auf einer Schwenkachse 34 liegenden Lagereinrichtungen, die sich bezüglich der Flaschenachse 32 gegenüberliegen. Diese Lagereinrichtungen weisen jeweils ein in den Figuren nicht dargestelltes Lagerteil, eine Lageröffnung 36a und 36b im Oberteil 28 und einem Bolzenlager 38a und 38b im Befestigungsteil 26 auf. Das Lagerteil wird durch die Lageröffnung 36a, 36b geschoben und unlösbar mit dem jeweiligen Bolzenlager 38a, 38b verbunden. Hierzu eignet es sich, dass das Bolzenlager 38a, 38b ein Gewinde aufweist und das Lagerteil durch eine zugehörige Schraube realisiert ist. Eine unlösbare Verbindung zwischen Bolzenlagers 38a, 38b und Schraube kann beispielsweise durch eine zusätzliche Klebverbindung erfolgen. Die Arretiervorrichtung 30 kann vorzugsweise in Form einer Steckverbindung realisiert werden. Diese weist einen Durchlass 40 in einer Nase 42 im Befestigungsteil 26, eine Bohrung 44 im Oberteil und ein Fixierteil 46, vorzugsweise bestehend aus einem Sperrbolzen 48 und einer Bedieneinrichtung 50, auf. Der Sperrbolzen 48 wird in dem ersten, verriegelten Zustand durch die Bohrung 44 und den Durchlass 40 gesteckt und verbindet diese formschlüssig durch eine Sperreinrichtung 52, beispielsweise Kugelsperren in einem Kugelsperrbolzen. Die Bedieneinrichtung 50 dient als Angriffspunkt für den Bediener und erlaubt dadurch ein zügiges Entfernen des Fixierteils 46, um in den zweiten, entriegelten Zustand zu wechseln. Dieser zweite Zustand behindert eine gewünschte Bedienung des Handrads 24 nicht, wodurch ein zügiges Entfalten des Sprungpolsters gewährleistet wird. In Figur 2 ist dargestellt, dass das Fixierteil 46 durch ein Verbindungsteil 54, vorzugsweise ein Kabel oder eine Kette, unverlierbar mit dem Oberteil 28 verbunden ist. Es wäre jedoch auch möglich das Fixierteil 46 unverlierbar mit dem Befestigungsteil 26, oder der Druckluftflasche 20 zu verbinden.

Figur 3 zeigt eine perspektivische Darstellung einer möglichen Realisierung des Fixierteils 46 in Form eines Kugelsperrbolzens und eine perspektivische Darstellung des Oberteils 28, welches vorzugsweise aus einem Stück geformt wird. Dieses Oberteil 28 zeigt keine spitzen Ecken, Kanten und Schmalseiten, die das Sprungpolster beschädigen könnten. Ferner weist das Oberteil 28 an mindestens zwei Teilabschnitten, oder aber über die gesamte Länge seiner äußeren Schmalseite einen Kantenschutz 56 auf, der vorzugsweise aus Gummi besteht. In einer nicht gezeigten Ausfertigung weist das Oberteil 28 an beiden Seiten die Bohrung 44 auf. Dadurch entsteht an der obersten Stelle des Oberteils eine Symmetrieachse. Ein solch symmetrisches Oberteil hat den Vorteil, dass eine fehlerhafte Montage der Sicherheitsvorrichtung ausgeschlossen ist, insbesondere dann, wenn das Oberteil eine zweite Symmetrieachse aufweist, die zur ersten Symmetrieachse orthogonal durch die Mittelpunkte der Bohrungen 44 und der Lageröffnung 36a, 36b verläuft.

Figur 4 zeigt eine perspektivische Darstellung eines möglichen Befestigungsteils 26. In der gezeigten Ausfertigung besteht dieses aus zwei Teilen 58 und 60, die über zwei Schraubverbindungen 62a und 62b reibschlüssig um den Flaschenhals geflanscht werden. An einem der beiden Teile 58 ist vertikal die Nase 42 integriert, welche den Durchlass 40 für das Fixierteil 46 beinhaltet. In der präsentierten Ausführung ist das Fixierteil 46 ein Kugelsperrbolzen, welcher weitverbreitet zum schnellen Fixieren, Verbinden und Sichern von Einzelteilen oder Werkstücken eingesetzt wird. Durch das Drücken des gefederten Bolzens 48 werden mindestens zwei Kugeln 52 ent- und beim Loslassen wieder verriegelt. Dadurch eignet sich ein solches Fixierteil insbesondere für die hier beschriebene Schutzvorrichtung von Druckluftflaschen für Sprungpolster. Als weiteres Merkmal des in Figur 4 gezeigten Befestigungsteils 26 sind die abgerundeten Ecken zu nennen, welche die Gefahr einer Beschädigung des Sprungpolsters im verpackten Zustand verringern.

Die vorliegende Erfindung ist selbstverständlich nicht auf das vorstehend beschriebene Ausführungsbeispiel beschränkt. So kann beispielsweise das Befestigungsteil so ausgelegt sein, dass durch einfache Anpassung mittels Adaptern die Sicherheitsvorrichtung an Druckluftflaschen mit unterschiedlichen Flaschenhalsdurchmessern montiert werden kann. Ferner könnte die vertikale Nase der Arretiervorrichtung auch horizontal ausgelegt werden. Anstelle der Schraubverbindungen des Befestigungsteils 26 könnten beispielsweise auch Klemm- und/oder Steckverbindungen verwendet werden. Möglich ist auch ein Befestigungsteil, welches als Aufsatzelement für das Ventilgewinde dimensioniert ist, so dass es sich nach Montage zwischen Flaschenkörper 23 und Flaschenventil 22 befindet. Vorteilhafterweise sind die Einzelteile 58 und 60 des Befestigungsteils 26 baugleich gestaltet, wodurch die Fabrikation der Teile wesentlich erleichtert wird. Ferner ist es wahrscheinlich, dass hierdurch die Fabrikationskosten verringert werden können. In dem vorangegangenen Ausführungsbeispiel würde in diesem Fall das Teil 60 ebenfalls eine Nase wie Teil 58 aufweisen.

Alternative Arretiervorrichtungen könnten beispielsweise Klemmen, Federstecker, und/oder Bolzen mit Federsteckern aufweisen.

## Patentansprüche

1. Sicherheitsvorrichtung für Druckluftflaschen, die ein Ventil (22) mit einem Handrad (24) aufweisen, welche Sicherheitsvorrichtung ein lösbar an der Druckluftflasche (20) befestigtes Befestigungsteil (26) aufweist, das über eine Schwenkverbindung mit einem Oberteil (28) verbunden ist, welches über eine schwenkende Bewegung mindestens einen ersten Zustand und einen zweiten Zustand einnehmen kann, wobei das Oberteil (28) in dem durch eine Arretiervorrichtung (30) verriegelten ersten Zustand das Handrad (24) übergreift und in dem zweiten Zustand eine Bedienung dieses Handrads (24) nicht behindert, wobei die Arretiervorrichtung (30) eine Steckverbindung aufweist, bestehend aus
- einem Durchlass (40) in dem Befestigungstell (26),
- einer Bohrung (44) in dem Oberteil (28), welche in dem ersten Zustand eine gemeinsame Arretierachse (31) mit dem Durchlass (40) aufweist, und
- einem Fixierteil (46), welches in dem ersten Zustand den Durchlass (40) mit der Bohrung (44) formschlüsslg verbindet und dadurch ein unbeabsichtigtes Lösen verhindert,
**dadurch gekennzeichnet dass** die Druckluftflasche dauerhoff mit einem Sprungpolster verbunden ist, dass die Schwenkverbindung unlösbar ist, dass das Oberteil (28) an mindestens einer Schmalseite einen Kantenschutz (56) aufweist, und dass das Fixierteil (46) ein Sperrteil (48) In Form eines Kugelsperrbolzens und eine Bedieneinrichtung (50) aufweist.

2. Sicherheitsvorrichtung gemäß Anspruch 1, **dadurch gekennzeichnet dass** die Schwenkverbindung mittels zweier bezüglich einer Flaschenachse (32) gegenüberllegenden Lagereinrichtungen realisiert ist, jeweils bestehend aus
- einem Lagerteil mit einen Kopf und einem Bolzen
- einer Lageröffnung (36a, 36b) Im Oberteil (28) und
- einem Bolzentager (38a, 38b) im Befestigungsteil (26), wobei ferner die Bolzen zueinander entgegengerichtet auf einer gemeinsamen Schwenkachse (34) durch die jeweilige Lageröffnung (36a, 36b) geschoben und vorzugsweise unlösbar mit dem jeweiligen Bolzenlager (38a, 38b) verbunden sind.

3. Sicherheitsvorrichtung gemäß einem der vorstehenden Ansprüche, **dadurch gekennzeichnet dass** das Oberteil (28) das Handrad (24) nicht berührt.

4. Sicherheitsvorrichtung gemäß einem der vorstehenden Ansprüche, **dadurch gekennzeichnet dass** das Befestigungstell (26) aus mindestens zwei Teilen (58, 60) besteht, die an einem Flaschenhals (21) zusammengesetzt werden und diesen Flaschenhals (21) reibschlüssig umschließen.

5. Sicherheitsvorrichtung gemäß einem der vorstehenden Ansprüche, **dadurch gekennzeichnet dass** das Fixierteil (46) durch ein Verbindungstell (54) unvertierbar mit dem obertell (28) oder dem Befestigungsteil (26) verbunden ist.

6. Sicherheitsvorrichtung gemäß einem der vorstehenden Ansprüche, **dadurch gekennzeichnet dass** Kanten und/oder Schmalseiten des Oberteils (28), des Befestigungsteils (26) und/oder der Arretiervorrichtung (30) entschärft sind und/oder das Oberteil (28) an mindestens einer Schmalseite einen aus Gummi hergestellten Kantenschutz (56) aufweist.

7. Sicherheitsvorrichtung gemäß einem der vorstehenden Ansprüche, **dadurch gekennzeichnet dass** das Befestigungsteil (26) aus mindestens zwei Teilen (58, 60) und gegebenenfalls einem dern Durchmesser des Flaschenhalses (21) angepassten Adapter besteht.

8. Sicherheitsvorrichtung gemäß einem der vorstehenden Ansprüche, **dadurch gekennzeichnet dass** das Oberteil (28) aus einem Stück geformt ist und dass das Oberteil (28) vorzugwelse eine zweite Bohrung mit gleicher Lage zur Lageröffnung (36b), wie die Bohrung (44) zur Lageröffnung (36a) aufweist.

9. Sicherheitsvorrichtung gemäß einem der Ansprüche 1 bis 8, **dadurch gekennzeichnet dass** sich die Bohrung (44) in einer vorzugswelsen vertikalen Nase (42) des Befestigungsteils (26) befindet.

## Claims

1. A safety device for compressed-air bottles that comprise a valve (22) with a hand wheel (24), which safety device comprises a fastening part (26) detachably mounted on the compressed-air bottle (20) and connected via a pivot connection to a top part (28) that can assume at least one first state and one second state by means of a pivoting movement, the top part (28) extending over the hand wheel (24) in the first state locked by a locking device (30) and not impeding an operation of this hand wheel (24) in the second state, the locking device (30) comprising a plugging connection consisting of
- a passage (40) in the fastening part (26),
- a bore hole (44) in the top part (28), which in the first state has a common locking axis (31) with the passage (40), and
- a fixing part (46) which in the first state connects the passage (40) to the bore hole (44) in a positive fit and thus prevents an inadvertent detachment,
**characterised in that** the compressed-air bottle is permanently connected to a rescue cushion, that the pivot connection is non-detachable, that the top part (28) comprises on at least one short side an edge protection member (55), and that the fixing part (46) comprises a blocking part (48) in the form of a ball lock pin and an operating device (50).

2. The safety device according to claim 1, **characterised in that** the pivot connection is realized by means of two bearing devices opposite from each other with respect to a bottle axis (32), each consisting of
- a bearing part with a head and a pin,
- a bearing aperture (36a, 36b) in the top part (28), and
- a pin bearing (38a, 38b) in the fastening part (26),
the pins furthermore being pushed through the respective bearing aperture (36a, 36b) on a common pivot axis (34) in opposite directions in relation to each other and preferably being non-detachably connected to the respective pin bearing (38a, 38b).

3. The safety device according to any one of the preceding claims, **characterised in that** the top part (28) does not touch the hand wheel (24).

4. The safety device according to any one of the preceding claims, **characterised in that** the fastening part (26) consists of at least two parts (58, 60) that are assembled on a bottle neck (21) and encircle this bottle neck (21) with a frictional contact.

5. The safety device according to any one of the preceding claims, **characterised in that** the fixing part (46) is connected in a loss-proof manner to the top part (28) or to the fastening part (26) by means of a connecting part (54).

6. The safety device according to any one of the preceding claims, **characterised in that** the edges and/or short sides of the top part (28), the fastening part (26) and/or the locking device (30) are dulled and/or the top part (28) comprises on at least one short side an edge protection member (56) fabricated from rubber.

7. The safety device according to any one of the preceding claims, **characterised in that** the fastening part (26) is comprised of at least two parts (58, 60) and optionally an adapter adapted to the diameter of the bottle neck (21).

8. The safety device according to any one of the preceding claims, **characterised in that** the top part (28) is formed from a single piece and that the top part (28) preferably comprises a second bore hole having the same position relative to the bearing aperture (36b) as the bore hole (44) has to the relative to the bearing aperture (36a).

9. The safety device according to any one of the claims 1 to 8, **characterised in that** the bore hole (44) is located in a preferably vertical tab (42) of the fastening part (26).

## Revendications

1. Dispositif de sécurité pour bouteilles à air comprimé qui présentent une soupape (22) avec une roue à main (24), ledit dispositif de sécurité comprend une partie de fixation (26) qui est fixée de manière amovible sur ladite bouteille à air comprimé (20) et qui est reliée par une liaison à pivotement à une partie supérieure (28) apte à prendre, par un mouvement pivotant, au moins un premier état et un deuxième état, ladite partie supérieure (28) s'étendant sur ladite roue à main (24) dans ledit premier état verrouillé par un dispositif d'arrêt (30) et ne gêne pas un maniement de cette roue à main (24) dans ledit deuxième état, le dispositif d'arrêt (30) présentant une liaison à engagement se composant
- d'un passage (40) dans ladite partie de fixation (26),
- d'un perçage (44) dans ladite partie supérieure (28), qui, dans ledit premier état, présente un axe d'arrêt (31) commun avec ledit passage (40), et
- d'un élément fixateur (46) qui, dans ledit premier état, relie à engagement positif ledit passage (40) au perçage (44) et évite ainsi un desserrage accidentel, **caractérisé par le fait que** ladite bouteille à air comprimé est relié de manière permanente à un matelas de sauvetage, que ladite liaison à pivotement est inamovible, que ladite partie supérieure (28) présente une protection d'arête (56) sur au moins un petit côté et que ledit élément fixateur (46) comprend une pièce de blocage (48) sous forme d'un boulon de blocage à billes ainsi qu'un dispositif de manoeuvre (50).

2. Dispositif de sécurité selon la revendication 1, **caractérisé par le fait que** ladite liaison à pivotement est réalisée au moyen de deux dispositifs de logement opposés par rapport à un axe de bouteille (32), qui se composent chacun
- d'une pièce de logement comprenant une tête et un boulon
- d'une ouverture de logement (36a, 36b) dans ladite partie supérieure (28) et
- d'un logement de boulon (38a, 38b) dans ladite partie de fixation (26), lesdits boulons étant en outre, dirigés dans des directions opposées l'un à l'autre sur un axe de pivotement commun (34), poussés à travers l'ouverture de logement (36a, 36b) respective et étant reliés de préférence de manière inamovible au logement de boulon (38a, 38b) respectif.

3. Dispositif de sécurité selon l'une quelconque des revendications précédentes, **caractérisé par le fait que** ladite partie supérieure (28) ne touche pas ladite roue à main (24).

4. Dispositif de sécurité selon l'une quelconque des revendications précédentes, **caractérisé par le fait que** ladite partie de fixation (26) se compose d'au moins deux pièces (58, 60) qui sont assemblées sur un goulot de bouteille (21) et embrassent par friction ce goulot de bouteille (21).

5. Dispositif de sécurité selon l'une quelconque des revendications précédentes, **caractérisé par le fait que** ledit élément fixateur (46) est relié de manière imperdable, par une pièce de jonction (54), à ladite partie supérieure (28) ou à ladite partie de fixation (26).

6. Dispositif de sécurité selon l'une quelconque des revendications précédentes, **caractérisé par le fait que** des arêtes et/ou petits côtés de ladite partie supérieure (28), de ladite partie de fixation (26) et/ou du dispositif d'arrêt (30) sont rendus moins vifs et/ou que ladite partie supérieure (28) présente, sur au moins un petit côté, une protection d'arête (56) réalisée en caoutchouc.

7. Dispositif de sécurité selon l'une quelconque des revendications précédentes, **caractérisé par le fait que** ladite partie de fixation (26) se compose d'au moins deux pièces (58, 60) et, le cas échéant, d'un adaptateur adapté au diamètre du goulot de bouteille (21).

8. Dispositif de sécurité selon l'une quelconque des revendications précédentes, **caractérisé par le fait que** ladite partie supérieure (28) est formée d'une seule pièce et que ladite partie supérieure (28) comprend de préférence un deuxième perçage ayant la même position par rapport à l'ouverture de logement (36b) que présente le perçage (44) par rapport à l'ouverture de logement (36a).

9. Dispositif de sécurité selon l'une quelconque des revendications 1 à 8, **caractérisé par le fait que** ledit perçage (44) est situé dans un nez (42) de préférence vertical de ladite partie de fixation (26).
